# FASCICULE DE BREVET EUROPEEN

(11) **EP 1 248 277 B1**
(45) Date de publication et mention de la délivrance du brevet: **24.05.2006**
(21) Numéro de dépôt: 02290798.4
(22) Date de dépôt: 29.03.2002
(51) Int. Cl.: H01H 71/32

(54) **Déclencheur électromagnétique comportant un circuit électromagnétique reposant sur un socle déformable élastiquement et déclencheur électromagnétique comprenant une bobine flottante**
Elektromagnetischer Auslöser mit einer flexiblen Trägereinrichtung für einen elektromagnetischen Kreis und einen elektromagnetischen Auslöser mit einer schwebenden Spule
Electromagnetic tripdevice having an elastically socket mounted electromagnetic circuit and an electromagnetic tripdevice having a floating coil

(30) Priorité: 06.04.2001 FR 0104720
(43) Date de publication de la demande: 09.10.2002
(73) Titulaire: SERD Société d'Etude et de Réalisation de Disjoncteurs, 67100 Strasbourg (FR)
(72) Inventeur: Bailly, Stéphane, 67400 Illkirch (FR); Bourdin, Damien, 67000 Strasbourg (FR); Combreau, Thierry, 68840 Pulversheim (FR); Leclercq, Bernard, 67000 Strasbourg (FR); Spinner, Bruno, 67400 Illkirch (FR)
(74) Mandataire: Santarelli

(56) Documents cités:
- EP-A- 0 225 236
- EP-A- 0 337 900
- WO-A-95/12891
- FR-A- 2 406 885
- FR-A- 2 620 264

## Description

L'invention concerne un déclencheur électromagnétique comportant, dans un boîtier comprenant un socle coiffé d'un couvercle, un circuit électromagnétique comprenant une armature fixe reposant sur le socle, ainsi qu'une armature mobile susceptible d'ouvrir et de fermer le circuit électromagnétique, ladite armature fixe étant prise entre le socle et le couvercle.

Un déclencheur électromagnétique de ce type est connu du document FR-A- 2 630 256 et du document EP-A-0337900, d'après lesquels l'armature fixe se trouve assujettie au boîtier en étant coincée entre le socle et la carcasse d'une bobine enfilée sur l'armature fixe, la carcasse étant elle-même prise en sandwich entre le couvercle et l'armature fixe.

Ce type de déclencheur, et notamment le montage qu'il prévoit présente un certain nombre d'inconvénients.

En effet, l'intervention de la bobine dans la fixation de l'armature fixe au boîtier complique le montage du déclencheur.

Par ailleurs, l'application de l'armature fixe contre le socle est susceptible de provoquer dans ce dernier des contraintes et des déformations incontrôlées pouvant entraîner un mauvais positionnement de l'armature fixe, ce qui nuit au bon fonctionnement du déclencheur.

Un but de la présente invention est de résoudre notamment les inconvénients précités en proposant un déclencheur électromagnétique qui, tout en étant de conception simple, présente un fonctionnement fiable, précis, durable.

A cet effet, et selon un premier aspect, l'invention propose un déclencheur électromagnétique tel que présenté en introduction, caractérisé en ce que le socle comprend une zone déformable élastiquement, apte à s'enfoncer sous la pression de l'armature fixe, les dimensions et la conformation du socle, du couvercle et de l'armature étant aptes à permettre le serrage de l'armature entre le couvercle et ladite zone déformable qui la sollicite vers le couvercle sous l'effet de son élasticité propre.

De la sorte, la déformation du socle est contrôlée, et contribue au bon positionnement et au maintien ferme, précis et durable de l'armature fixe.

La précision de fonctionnement, la durabilité et la fiabilité du déclencheur s'en trouvent accrues.

Selon d'autres caractéristiques préférentielles, non limitatives :
- le socle comporte, dans ladite zone déformable, une surface d'appui localisée, par l'intermédiaire de laquelle le socle est en contact avec l'armature ;
- ladite surface d'appui appartient à un pion saillant du socle dans ladite zone déformable.

Les contraintes engendrées dans le socle par l'appui de l'armature sont ainsi concentrées localement, ce qui favorise l'enfoncement de la zone déformable.

Par ailleurs, et selon un mode préféré de réalisation, le pion occupe une position médiane dans ladite zone déformable, ce qui permet une répartition sensiblement uniforme des contraintes dans la zone déformable.

Ceci peut également être favorisé par la conformation, notamment le profil de la zone déformable, qui s'amincit par exemple depuis son bord vers son centre.

Selon d'autres caractéristiques préférentielles, non limitatives :
- l'armature fixe se trouve positionnée, au droit de ladite zone déformable par quatre tétons appartenant au reste du socle et encadrant ladite zone déformable ;
- le couvercle présente une surface de butée regardant ladite zone déformable, et par laquelle il prend appui sur l'armature à l'opposée de ladite zone déformable ;
- ladite surface de butée appartient à une nervure saillant d'une paroi du couvercle ;
- le socle et le couvercle sont assemblés par encliquetage ;
- le socle présente des dents en saillie aptes à coopérer, lors de l'assemblage, avec des fenêtres pratiquées dans le couvercle ;
- ladite armature fixe est en forme de U, et comporte une première et une deuxième branche reliées par une base qui se trouve serrée entre le socle et le couvercle ;
- ladite armature mobile est une palette pivotante apte à occuper deux positions d'équilibre stable, à savoir une position de travail dans laquelle elle se trouve plaquée contre l'armature fixe et ferme le circuit électromagnétique, et une position de repos dans laquelle elle est écartée de l'armature fixe et ouvre le circuit électromagnétique.

Les déclencheurs connus, notamment du type de celui décrit dans le document FR-A-2 630 256, présentent d'autres inconvénients.

En effet, la carcasse de la bobine étant solidaire de l'armature fixe, elle est susceptible de lui transmettre ses propres contraintes et déformations, notamment lors de l'assemblage du déclencheur, lors du soudage des fils de la bobine sur ses picots, ou encore lors de l'installation du déclencheur, au cours de laquelle interviennent les picots.

L'armature fixe est ainsi susceptible d'être voilée, ou pliée, ce qui peut affecter l'entrefer entre les armatures et, en tout état de cause, se révèle nuisible au bon fonctionnement du déclencheur.

Un but supplémentaire de la présente invention est de résoudre notamment les inconvénients qui viennent d'être exposés, en proposant un déclencheur électromagnétique dont la conception permet au moins de limiter l'impact des contraintes extérieures sur l'armature fixe.

A cet effet, et selon un deuxième aspect, l'invention propose un déclencheur électromagnétique comportant, dans un boîtier comprenant un socle coiffé d'un couvercle, un circuit électromagnétique comprenant une armature fixe reposant sur le socle, ainsi qu'une armature mobile susceptible d'ouvrir et de fermer le circuit électromagnétique, ladite armature fixe étant prise entre le socle et le couvercle, le déclencheur comportant en outre une bobine comprenant une carcasse sur laquelle est enroulé un bobinage, ladite carcasse étant enfilée sur l'armature fixe et solidaire du boîtier, caractérisé en ce que la carcasse est montée rigidement par rapport au boîtier et flottante par rapport à l'armature fixe.

De la sorte, l'armature fixe se trouve préservée notamment des contraintes et déformations inévitables ou accidentelles subies par la bobine.

Le déclencheur est ainsi plus fiable, plus résistant, et ce de manière durable.

Selon d'autres caractéristiques préférentielles non limitatives :
- la carcasse comporte un premier et un deuxième flasques reliés par une âme creuse enfilée sur l'armature fixe, la carcasse étant solidarisée au socle ;
- la conformation du socle, de l'armature et de la carcasse sont choisis pour qu'il existe de toute part un jeu entre l'armature et l'âme de la carcasse ;
- l'armature est en forme de U, et comporte une première et une deuxième branche reliées par une base, la carcasse de ladite bobine étant enfilée sur ladite première branche, un jeu étant prévu entre l'âme de la carcasse et la première branche d'une part, entre le premier flasque et la base d'autre part ;
- la carcasse est munie d'un pied saillant du premier flasque, et enfoncé dans un trou complémentaire dans le socle, ledit pied étant enfoncé dans ledit trou selon une profondeur prédéterminée telle que l'armature présente une partie qui s'étend au-delà du deuxième flasque, cependant qu'il existe un jeu entre le premier flasque et l'armature ;
- les dimensions relatives du pied et du trou sont choisies pour que le pied soit monté serré dans le trou, de sorte que la carcasse soit maintenue dans une position fixe prédéterminée ;
- le pied présente deux trous traversants dans chacun desquels est inséré un picot métallique saillant de part et d'autre dudit trou traversant et solidaire de la carcasse ;
- le picot présente une butée qui vient s'appliquer contre une surface d'appui prévue dans ledit trou traversant, ainsi qu'une partie repliée qui vient se loger dans une encoche complémentaire prévue dans la carcasse, pour que le picot se trouve immobilisé par rapport audit pied.

D'autres caractéristiques et avantages de l'invention apparaîtront à la lumière de la description qui va suivre d'un mode de réalisation donné à titre d'exemple non limitatif, description faite en référence aux dessins annexés dans lesquels :
- la figure 1 est une vue en perspective d'un déclencheur électromagnétique conforme à l'invention ;
- la figure 2 est une vue en coupe d'élévation longitudinale suivant le plan de coupe II-II de la figure 1 ;
- la figure 3 est une vue en coupe d'élévation transversale partiellement selon la ligne IIIa - IIIa, et partiellement selon la ligne IIIb - IIIb de la figure 2 ;
- la figure 4 est une vue d'élévation en plan du déclencheur électromagnétique des figures précédentes, sans son couvercle, représenté dans une première position d'équilibre stable de l'armature mobile ;
- la figure 5 est une vue analogue à la figure 4, dans une deuxième position d'équilibre stable de l'armature mobile ;
- la figure 6 est une vue similaire aux figures 4 et 5, dans une troisième position d'équilibre stable de l'armature mobile ;
- la figure 7 est une vue en plan de dessus du déclencheur électromagnétique de la figure 6 ;
- la figure 8 est une vue en coupe d'élévation longitudinale selon la ligne VIII - VIII de la figure 7 ;
- la figure 9 est une vue en perspective du déclencheur électromagnétique des figures précédentes, dépourvu de son socle et de son couvercle ainsi que du bobinage de la bobine, dans la position de la figure 4 ;
- la figure 10 est une vue en perspective du déclencheur électromagnétique de la figure 9, selon un autre angle de vue ;
- la figure 11 est une vue en plan de dessus de l'armature mobile d'un déclencheur selon l'invention ;
- la figure 12 est une vue en plan d'élévation longitudinale de l'armature mobile de la figure 11 ;
- la figure 13 est une vue en perspective d'une pièce de guidage de l'armature mobile d'un déclencheur électromagnétique selon l'invention ;
- la figure 14 est une vue en plan d'élévation longitudinale de la pièce de guidage de la figure 13 ;
- la figure 15 est une vue en plan de dessus de la pièce de guidage de la figure 13 ;
- la figure 16 est une vue en plan d'élévation longitudinale de l'armature fixe d'un déclencheur électromagnétique selon l'invention ;
- la figure 17 est une vue en plan d'élévation transversale de l'armature fixe de la figure 16 ;
- la figure 18 est une vue en perspective du socle du déclencheur électromagnétique des figures 1 à 8 ;
- la figure 19 est une vue en plan de dessus du socle de la figure 18 ;
- la figure 20 est une vue en coupe d'élévation longitudinale du socle des figures 18 et 19, selon la ligne XX - XX de la figure 19 ;
- la figure 21 est une vue en coupe d'élévation longitudinale du couvercle du déclencheur électromagnétique de la figure 2, représenté seul ;
- la figure 22 est une vue en plan d'élévation longitudinale de la carcasse de la bobine d'un déclencheur électromagnétique selon l'invention ;
- la figure 23 est une vue en plan de dessous de la carcasse de la figure 22 ;
- la figure 24 est une vue en coupe d'élévation longitudinale de la bobine du déclencheur électromagnétique des figures 1 à 8, selon la ligne XXIV - XXIV de la figure 7 ;
- la figure 25 est une vue en plan d'un picot entrant dans la réalisation de la bobine de la figure 24.

Sur les figures 1 à 3 est représenté un déclencheur électromagnétique 1 à haute sensibilité pour un interrupteur ou un disjoncteur, qui comprend, dans un boîtier 2 supposé fixe, composé d'un socle 3 coiffé d'un couvercle 4, un circuit électromagnétique 5 comprenant une armature fixe 6 en forme de U, assujettie au boîtier 2 ainsi qu'une armature mobile 7 appelée palette, susceptible de pivoter pour ouvrir ou fermer le circuit électromagnétique 5.

Sur les figures 1 à 3 est également représenté un repère constitué par trois directions orthogonales, à savoir :
- une direction L longitudinale orientée depuis une localisation dite arrière vers une localisation opposée dite avant ;
- une direction T transversale ; et
- une direction E d'élévation, orientée depuis une localisation dite « basse » ou « inférieure » vers une localisation opposée dite « haute » ou supérieure.

Pour des raisons de commodité, le déclencheur 1 est décrit par rapport à ce repère, suivant l'orientation adoptée à la figure 2, qui correspond à l'usage le plus courant du déclencheur 1.

Dans tout ce qui suit, les termes « avant », « arrière », « bas », « haut », « inférieur », « supérieur » sont employés en référence aux directions qui viennent d'être définies.

L'armature fixe 6 et la palette 7 sont réalisées toutes deux dans un matériau ferromagnétique, tel qu'un alliage Fer - Nickel.

L'armature fixe 6 comprend une première branche 8 dite avant et une deuxième branche 9 dite arrière, reliées par une base 10 reposant sur le socle 3 du boîtier 2.

Le circuit électromagnétique 5 comporte une bobine 11 comprenant une carcasse 12 sur laquelle est enroulé un bobinage 13, la carcasse 12 étant enfilée sur la branche avant 8 de l'armature fixe 6 et solidaire du socle 3.

Entre les branches 8, 9 est intercalé un aimant permanent 14 pour la polarisation magnétique de l'armature fixe 6. L'aimant 14, de forme parallélépipédique, est fixé par l'une de ses extrémités sur la base 10 de l'armature fixe 6, de préférence par soudage. Plus précisément, l'aimant 14 est fixé sur une face supérieure 15 de la base 10, qui présente également une face inférieure 16 opposée.

La palette 7 est susceptible d'occuper au moins deux positions d'équilibre stable, à savoir une position de travail ou enclenchée, dans laquelle elle se trouve plaquée contre les branches 8, 9 de l'armature fixe 6 et ferme le circuit électromagnétique 5, et une position de repos ou déclenchée, dans laquelle elle est écartée de l'armature fixe 6 et ouvre le circuit électromagnétique 5.

La palette 7 est sollicitée vers sa position déclenchée par un ressort 17 de rappel fonctionnant en traction.

Lorsque la bobine 11 n'est pas excitée, la palette 7 est maintenue en position enclenchée à l'encontre de son ressort de rappel 17 par la force d'attraction de l'aimant permanent 14.

L'excitation de la bobine 11 libère la palette 7 de l'action de l'aimant 14, celle-ci pivotant alors vers sa position déclenchée, sous l'action du ressort de rappel 17.

La palette 7 présente deux faces planes parallèles opposées, à savoir une face supérieure 18 et une face inférieure 19.

Les extrémités libres 20, 21 respectives des branches avant 8 et arrière 9 forment des surfaces de polarisation situées sensiblement dans un même plan de polarisation P, avec lesquelles coopère en position enclenchée la face inférieure 19 de la palette 7.

La palette 7 a la forme d'un trident et comporte un corps 22 de forme rectangulaire dont saillent deux ailes latérales 23, 24 coudées vers l'arrière, et dont les bords arrière 25 sont biseautés pour former des couteaux 26 pour l'articulation de la palette 7.

Chaque couteau 26 présente une face inclinée 27 tournée vers le haut, terminée vers le bas par une arête 28 située sensiblement dans le plan de la face inférieure 19 de la palette 7. Les arêtes 28 forment ensemble un axe A de pivotement de la palette 7.

Sur la branche arrière 9, qui présente une face avant 29 et une face arrière 30 opposées, est fixée par encliquetage ou par tout autre moyen équivalent une plaquette 31 assurant le guidage de la palette 7, cette dernière étant montée pivotante par rapport à la plaquette 31.

Cette plaquette 31 est une pièce monobloc réalisée par exemple dans un matériau métallique à des fins de rigidité. Elle comporte un corps 32 plaqué contre la face arrière 30 de la branche arrière 9, qu'il recouvre sensiblement. Ce corps 32 est prolongé vers le haut, sous la forme d'une fourche, par deux pattes supérieures 33, 34 semblables qui dépassent de l'armature fixe 6 en saillant du plan de polarisation P, disposées en regard des ailes 23, 24 de la palette 7, et contre lesquelles viennent s'appliquer les couteaux 26.

Plus précisément, chaque patte 33, 34 présente une face avant 35 d'appui contre laquelle vient s'appliquer, sous l'action du ressort de rappel 17, l'arête 28 du couteau, 26 en position enclenchée (figure 4).

En position déclenchée, la palette 7 est en contact linéaire, par son corps 22, avec la branche arrière 9, la face inférieure 19 de la palette 7 étant en appui sur un bord arrière 36 de l'extrémité libre 21 de la branche arrière 9 (figure 5).

Par ailleurs, la palette 7 présente, au niveau de ses ailes 23, 24, une extension transversale supérieure à celle de la branche arrière 9, les couteaux 26 étant en permanence écartés latéralement de celle-ci.

Les couteaux 26 n'étant jamais en contact avec la branche arrière 9, ils ne produisent, lors d'une usure éventuelle, aucune particule susceptible de se déposer sur la surface de polarisation 20, 21.

Il en résulte que l'entrefer entre la palette 7 et l'armature fixe 6 est maintenu sensiblement constant. L'efficacité, la rapidité et la durée de vie du déclencheur 1 s'en trouvent accrues.

La palette 7 présente vers l'arrière une queue 37 qui se prolonge au-delà des ailes 23, 24 en dépassant de celles-ci, qui se trouve, en étant libre de se mouvoir, entre les pattes 33, 34 de la plaquette 31, et dans laquelle est ancrée l'une des extrémités, supérieure 38, du ressort de rappel 17.

Cette extrémité supérieure 38 du ressort de rappel 17 forme une boucle insérée dans un trou traversant 39 pratiqué dans la queue 37, au-delà des arêtes 28 vers l'arrière, de sorte à former un porte-à-faux permettant le pivotement de la palette 7, sous l'action du ressort 17, autour de l'axe A formé par ses arêtes 28.

La plaquette 31 se termine vers le bas par une patte inférieure 40 repliée vers l'arrière, dans laquelle est ancrée l'autre extrémité, inférieure 41, du ressort de rappel 17.

Les pattes supérieures 33, 34 sont prolongées chacune, vers le haut, par une extension coudée 42 formant un crochet définissant un logement 43 susceptible de recevoir la palette 7.

Le crochet 42 comporte, vers l'arrière, un fond 44 incliné relié à la patte 33, 34 par une partie 45 repliée vers l'arrière en équerre par rapport à la patte 33, 34, et, vers le haut, un retour 46 replié en équerre vers l'avant par rapport au fond 44.

Le fond 44 présente une surface d'appui 47 tournée vers l'avant et vers le haut, tandis que le retour 46 présente une surface d'appui 48 tournée vers l'armature fixe 6, c'est-à-dire vers l'avant et vers le bas.

La palette 7 est susceptible d'occuper une troisième position d'équilibre stable, dite levée, dans laquelle elle est inclinée et se trouve écartée de l'armature fixe 6 au-delà de la position de repos, et dans laquelle elle coopère avec le crochet 42 en étant reçue dans le logement 43 (figures 6, 7, 8).

La queue 37 de la palette 7 présente, vers l'arrière, une partie extrême 49 d'extension transversale réduite délimitée vers l'avant par deux décrochements latéraux 50, 51 formant des butées.

En position levée de la palette 7, ces butées 51, 52 viennent s'appliquer contre la surface d'appui 47 du fond 44 du crochet 42 avec la partie extrême 49 insérée entre les fonds 44 des crochets 42 en regard, tandis que la face supérieure 18 de la palette 7 vient s'appliquer contre la surface d'appui 48 du retour 46 du crochet 42.

Dans cette position levée, la palette 7 se trouve espacée de chacune des branches 8, 9 de l'armature fixe 6, tel qu'il apparaît sur les figures 6 et 8.

La palette 7 peut être déplacée vers sa position levée depuis sa position déclenchée sous l'action, par exemple, d'un dispositif automatisé de préhension (non représenté), qui vient saisir la palette 7 en position déclenchée puis, tirant sur le ressort, place la palette 7 dans la position levée en coopération avec le logement 43.

Inversement, la palette 7 peut être rétablie en position déclenchée - ou directement en position enclenchée - à partir de la position levée, par le même dispositif automatisé de préhension, qui, venant saisir la palette 7, l'éloigne du logement 43 en tirant sur le ressort 17 pour la déposer ensuite sur l'armature fixe 6.

Il existe un porte-à-faux entre les butées 50, 51 et le bord arrière du trou 39, contre lequel prend appui le ressort de rappel 17, de sorte que l'action de celui-ci suffit à maintenir la palette 7 en équilibre stable dans sa position levée.

D'ailleurs, afin d'accroître la stabilité de cet équilibre, le ressort 17 est légèrement incliné vers l'arrière, depuis le haut vers le bas.

Dans cette position, il est possible d'accéder au circuit électromagnétique pour procéder à son nettoyage afin de le débarrasser, particulièrement au niveau des surfaces polaires 20, 21 des branches 8, 9 et de la face inférieure 19 de la palette 7, de toute impureté susceptible d'enrayer le bon fonctionnement ultérieur du déclencheur 1, notamment en modifiant l'entrefer entre la palette 7 et l'armature fixe 6.

Ce nettoyage, qui a lieu notamment au montage du déclencheur 1, peut être réalisé par ultrasons, par aspersion, notamment par aspersion cryogénique telle qu'un jet de dioxyde de carbone, ou par tout autre procédé équivalent connu de l'homme du métier.

Il est à noter que, dans cette position levée, les couteaux 26 sont libres, espacés des crochets 42, et préservés de tout choc susceptible de les endommager (figure 6).

Les parties 45 des crochets 42 repliées vers l'arrière présentent chacune un décrochement 52 vers l'intérieur, que contourne la palette 7 pendant son passage depuis la position déclenchée vers la position levée, avant de venir se plaquer contre le fond 44 du crochet 42.

Par ailleurs, afin de réaliser la fixation de la plaquette 31 à la branche arrière 9, la plaquette 31 comporte, dans sa partie inférieure, des moyens d'encliquetage intégrés sous la forme de deux bras 54, 55 saillant du corps 32 dans sa partie inférieure, venus de matière avec lui et repliés en équerre vers l'avant, et qui encadrent la branche arrière 9 à proximité de la base 10 de l'armature fixe 6.

Afin d'assurer l'immobilisation de la plaquette 31 en élévation, les bras 54, 55 sont disposés entre, d'une part, vers le haut, deux oreilles 56, 57 saillant transversalement de la branche arrière 9 environ à mi-hauteur de celle-ci, et d'autre part, vers le bas, la base 10 de l'armature fixe 6.

Chaque bras 54, 55 présente en outre, sur sa tranche supérieure au voisinage du corps 32, une bosse 53 en saillie vers le haut et qui, sous l'effet de la tension du ressort 17 sur la plaquette 31, se trouve en appui contre une face inférieure de l'oreille correspondante 56, 57 de sorte à rattraper les jeux d'élévation susceptibles d'apparaître entre la plaquette 31 et l'armature fixe 9.

Les bras 54, 55 sont flexibles de manière élastique, et présentent chacun un bossage 58 saillant vers l'intérieur.

Dans chaque bras 54, 55 est réalisée, au niveau du bossage 58, une découpe en U ou en V délimitant une dent 59 qui saille du bras 54, 55 vers le corps 32 de la plaquette 31, et présente une surface d'appui 60 tournée vers l'arrière qui regarde le corps 32.

Compte tenu de la rigidité de la plaquette 31, son encliquetage sur la branche arrière 9 peut être réalisé de manière automatique par une machine spécifique (non représentée), qui, par exemple, écarte préalablement les bras 54, 55 afin de ne pas endommager la branche 9.

Afin d'assurer un maintien ferme de la plaquette 31 sur la branche arrière 9, le corps 32 de plaquette présente, en regard et au droit des dents 59, une languette 61 formée par une découpe en V dans le corps 32 de plaquette et qui, en l'absence de sollicitation, est inclinée vers l'avant.

La languette 61 présente une certaine élasticité pour que, en position encliquetée, la branche arrière 9 se trouve serrée entre les dents 59 et cette languette 61.

La conformation de la plaquette 31, notamment des bras 54, 55, par rapport à l'armature fixe, est ainsi apte, à elle seule, à permettre la fixation rigide par encliquetage, de la plaquette 31 sur l'armature fixe 6.

L'on décrit à présent le montage du déclencheur 1.

Le socle 3 et le couvercle 4 sont deux pièces monobloc réalisées chacune par moulage d'un matériau synthétique tel que PVC, polypropylène, polyoxyméthylène, ou équivalent.

Le socle 3 comprend une paroi de fond 62 sur laquelle repose le circuit électromagnétique 5, bordée par deux parois latérales 63, 64 en regard, dont saillent des dents 65 vers l'extérieur pour l'encliquetage du couvercle 4.

Les parois latérales 63, 64 s'étendent vers l'avant au-delà de la paroi de fond 62, et le socle 3 présente, à l'avant, un trou 66 traversant à section rectangulaire, étendu d'une paroi 63 à l'autre 64.

Ce trou 66 est bordé vers l'avant par une traverse 67 formant l'extrémité avant du socle 3, et vers l'arrière par une cloison 68 qui le sépare de la paroi de fond 62.

Le socle 3 présente en outre deux paires identiques de tétons 69, 70 disposées en regard transversalement, à chacune des jonctions entre le socle 3 et les parois latérales 63, 64. Chaque paire comprend un premier 69 et un deuxième 70 tétons saillant vers le haut et vers l'intérieur, à la jonction entre la paroi latérale 63, 64 et la paroi de fond 62.

Le premier téton 69, situé à proximité de la cloison 68, présente des dimensions transversale et d'élévation respectivement supérieure et inférieure à celles du deuxième téton 70.

Chaque téton 69, 70 est arrondi vers l'intérieur, les tétons 69, 70 délimitant ensemble, au droit de la paroi de fond 62, une zone de réception 71 de la base 10 de l'armature fixe 6.

La paroi de fond 62 présente, au droit de la zone de réception 71, une zone 72 déformable élastiquement, cette zone 72 étant plus particulièrement apte à s'enfoncer élastiquement vers le bas sous l'effet d'une pression qui lui serait appliquée de haut en bas.

Le socle 3 présente, à proximité du centre de cette zone déformable 72, un pion 73 qui saille de la paroi de fond 62 vers le haut et présente une extrémité libre 74 formant une surface d'appui localisée par rapport à la zone déformable 72.

Afin de permettre la déformation élastique de la paroi de fond 62, cette zone 72 est ici inscrite dans un cercle à l'intérieur duquel la paroi de fond 62 présente une section conique à conicité tournée vers le bas, la paroi de fond 62 s'amincissant depuis le bord dudit cercle vers son centre - c'est-à-dire au droit du pion 73.

Le couvercle 4 est quant à lui une pièce creuse, de forme généralement parallélépipédique, présentant une paroi supérieure 75 bordée par une paroi avant 76, une paroi arrière 77, et deux parois latérales 78, 79 qui définissent ensemble, vers le bas, une ouverture 80 par laquelle le couvercle 4 est destiné à être associé au socle 3.

A proximité de l'ouverture 80, chaque paroi latérale 78, 79 comporte deux pattes 81 jumelées dans chacune desquelles est réalisée une fenêtre 82 destinée à coopérer avec l'une des dents 65 du socle 3 pour réaliser l'encliquetage du couvercle 4.

Afin de favoriser la flexion des pattes 81 et le guidage du couvercle 4 lors de son encliquetage, chaque paroi latérale 78, 79 présente une encoche 83 entre les pattes 81, destinée à coopérer avec un bourrelet 84 complémentaire en saillie vers l'extérieur sur chaque paroi latérale 63, 64 du socle 3.

Chaque paroi latérale 78, 79 du couvercle 4 présente en outre une surface intérieure 85 le long de laquelle court une nervure 86 saillant vers l'intérieur, qui s'étend depuis la paroi supérieure 75 vers l'ouverture 80. Cette nervure 86 présente une partie extrême inférieure 87 saillant de l'encoche 83 vers le bas, terminée par une surface 88 formant butée.

Lors du montage du déclencheur 1, l'armature fixe 6 est disposée sur le socle 3, sa base 10 étant placée dans la zone de réception 71, qui lui est complémentaire, en étant insérée entre les tétons 69, 70 qui encadrent la zone déformable 72 et qui, formant des cales, limitent le débattement longitudinal et éventuellement transversal de l'armature fixe 6 , la limitation du débattement transversal pouvant également être réalisée par les parois latérales 63, 64.

La face inférieure 16 de la base repose sur le pion 73 en étant en contact avec la surface d'appui 74 de celui-ci, qui est de superficie limitée par rapport à celle de la zone déformable 72 afin de concentrer les contraintes.

L'encliquetage du couvercle 4 sur le socle 3, avec la butée 88 de la nervure 86 regardant la zone déformable 72, provoque, par les dimensions et la conformation du socle 3, du couvercle 4 et de la base 10 de l'armature fixe 6, l'appui de cette butée 88 contre la face supérieure 15 de la base 10 à l'encontre de la sollicitation de la zone déformable 72.

La base 10 se trouve alors serrée, maintenue, immobilisée en élévation entre le pion 73 et la nervure 86, la zone déformable 72 sollicitant, sous l'effet de son élasticité propre, la base 10 vers le couvercle 4.

Sous l'effet de la pression de la nervure 86 contre la face supérieure 15 de la base 10 de l'armature fixe 6, la base 10 appuie sur le pion 73, ce qui provoque l'enfoncement de la zone déformable 72 et, par l'élasticité de cette dernière, le rattrapage des jeux susceptibles d'apparaître entre la base 10 de l'armature fixe 6, le socle 3, et le couvercle 4, et le positionnement précis de l'armature fixe 6 par rapport au boîtier 2.

En outre, le couvercle 4 présente, sur ses parois avant 76 et arrière 77, deux pattes de fixation 89, 90 perforées ou creusées en forme d'oreille, permettant d'assurer la fixation du déclencheur 1 sur un appareil de protection différentielle (non représenté) bistable susceptible d'être actionné par le déclencheur 1.

A cet effet, le déclencheur 1 comporte un dispositif d'actionnement 119 qui comprend un poussoir 114 inséré dans un trou traversant 115 pratiqué dans la paroi supérieure 75 du couvercle 4, au droit du corps 22 de palette.

Le poussoir 114 comprend une partie extrême supérieure 116 saillant de la paroi supérieure 75 vers l'extérieur et susceptible de coopérer avec l'appareil de protection différentielle, et une partie extrême inférieure 117 saillant de cette paroi 75 vers l'intérieur, et dont le bout forme ou porte une tête 118 hémisphérique susceptible de coopérer avec le corps de palette 22.

L'on décrit succinctement le fonctionnement du déclencheur 1.

La palette 7 est supposée se trouver dans sa position enclenchée, le poussoir 114 se trouvant dans une position dite enfoncée où la tête 118, qui est en appui contre le corps de palette 22, se trouve à distance de la paroi 75 (figures 2, 3).

Lorsqu'un courant parcourt le bobinage 13, le champ magnétique induit perturbe le champ magnétique de l'aimant permanent 14. Cette perturbation provoque la libération de la palette 7, qui pivote sous l'action du ressort 17 vers sa position déclenchée en entraînant le poussoir 114 vers une position dite remontée (figure 5) où la partie extrême supérieure 116 provoque le déclenchement de l'appareil de protection différentielle.

Sous l'action d'une contrainte mécanique extérieure appliquée sur la partie extrême supérieure 116, et dirigée depuis le haut vers le bas, le poussoir 114 retrouve sa position enfoncée en forçant la palette 7 à occuper sa position enclenchée.

L'on comprend que de la précision du positionnement du poussoir 114 par rapport au boîtier 2 dépend la précision d'action du déclencheur 1, tant en position déclenchée qu'en position enclenchée.

En position enclenchée, la position d'élévation du poussoir 114 dépend du positionnement en élévation des armatures 6, 7, c'est-à-dire, compte tenu du fait que la palette 7 se trouve prise entre le poussoir 114 et l'armature fixe 6, du positionnement de l'armature fixe 6 par rapport au boîtier 2. Ce positionnement étant précis, comme on l'a vu ci-dessus, la précision du positionnement du poussoir 114 par rapport au boîtier 2 est donc assurée.

Revenons à présent à la bobine 11 et à sa carcasse 12.

La carcasse 12 comprend un flasque inférieur 91 et un flasque supérieur 92 encadrant le bobinage 13, reliés par une âme 93 creuse enfilée sur la branche avant 8, et présentant un trou 94 traversant dont la forme est complémentaire de celle-ci.

La carcasse 12 comprend en outre un pied 95 à section rectangulaire qui saille du flasque inférieur 91, vers le bas. La carcasse 12 est assemblée au socle 3 par enfoncement de son pied 95 dans le trou 66. Les dimensions relatives du pied 95 et du trou 66 sont choisies pour que, une fois enfoncé dans le trou 94, le pied 95 soit monté serré dans ce dernier, de sorte que la carcasse 12, une fois assemblée, soit maintenue fermement dans une position prédéterminée fixe.

Le pied 95 présente deux trous traversants 96 dans chacun desquels est inséré un picot 97 métallique présentant une partie inférieure 98 saillante destinée à être connectée au circuit électrique, ainsi qu'une partie supérieure 99 saillante destinée à être associée au fil du bobinage 13, par exemple par soudage.

Avant son assemblage à la carcasse 12, le picot 97 a sensiblement la forme d'un J, sa partie inférieure 98 étant de dimension transversale supérieure à celle de sa partie supérieure 99 (figure 25).

Chaque picot 97 présente à proximité de son centre, c'est-à-dire à la jonction entre ses parties inférieure 98 et supérieure 99, un décrochement 100 formant une butée qui, lorsque le picot 97 est inséré dans le trou 96 correspondant dans le pied 95, vient s'appliquer contre une surface d'appui 101 transversale ménagée dans le trou 96.

Afin de réaliser l'immobilisation du picot 97 dans le pied 95 pour le rendre solidaire de la carcasse 12, sa partie supérieure 99 est repliée en Z vers l'avant. La partie supérieure 99 présente, à une certaine distance du décrochement 100, un rétrécissement 102 qui, lorsque la partie supérieure 99 est repliée, forme la branche centrale du Z et vient se loger dans une encoche 103 complémentaire réalisée dans la surface supérieure du flasque inférieur 91, et adjacente au trou 96.

Le picot 97 se trouve ainsi immobilisé en translation selon la direction d'élévation.

La branche avant 8 de l'armature fixe 6 présente une face avant 104 et une face arrière 105 opposées, reliées par deux faces latérales 106, 107. Le trou traversant 94 de l'âme 93 de la carcasse 12 présente, lui aussi, une face avant 108 et une face arrière 109 opposées, reliées par deux faces latérales 110, 111.

Les dimensions et la conformation du socle 3, de l'armature fixe 6 et de la carcasse 12 sont choisies pour que, une fois ces pièces assemblées, il existe de toute part un jeu entre la branche avant 8 et la carcasse 12, à savoir :
- un premier jeu J1 entre la face avant 104 de la branche avant 8 et la face arrière 109 du trou 94 de l'âme 93 en regard ;
- un deuxième jeu J2 entre la face arrière 105 de la branche avant 8 et la face avant 108 du trou 94 de l'âme 93 en regard ;
- un troisième J3 et un quatrième J4 jeux entre les faces latérales respectives 106, 107, 110, 111 de la branche avant 8 et du trou 94 de l'âme 93 en regard.

Chaque jeu J1, J2, J3, J4 est ici prédéterminé par la chaîne de cotes la plus courte reliant directement les surfaces de jonction de l'armature fixe 6, du socle 3 et de la carcasse 12, en partant d'une surface terminale formée par une face 104, 105, 106, 107 de la branche avant 8 délimitant ledit jeu, pour aboutir à la face 108, 109, 110, 111 du trou 94 en regard, formant une autre surface terminale délimitant le même jeu J1, J2, J3, J4.

Par ailleurs, la dimension d'élévation ou hauteur de la carcasse 12, mesurée entre les faces non en regard des flasques, c'est-à-dire une face inférieure 112 du flasque inférieur 91 et une face supérieure 113 du flasque supérieur 92, est choisie inférieure à la dimension d'élévation ou hauteur de la branche avant 8, c'est-à-dire la distance séparant la face supérieure 15 de la base 10 de la surface de polarisation 20.

Ainsi, lors du montage du déclencheur 1, le pied 95 est enfoncé dans le trou 66 selon une profondeur prédéterminée, telle que, d'une part, la branche avant 8 dépasse du flasque supérieur 92, l'extrémité libre 20 de la branche avant 8 saillant de la face supérieure 113 du flasque supérieur 92, et, d'autre part, la face inférieure 112 du flasque inférieur 91 soit espacée de la face supérieure 15 de la base 10 de sorte qu'il existe un jeu J5 entre elles (figure 2).

De la sorte, la carcasse 12 est montée rigidement par rapport au boîtier, tout en étant montée flottante par rapport à l'armature fixe 6, c'est-à-dire espacée de celle-ci en tout point. L'armature fixe 6 est ainsi préservée des contraintes et déformations auxquelles est soumise la carcasse 12, notamment lors du montage des picots 97 sur le circuit électrique précité.

## Revendications

1. Déclencheur électromagnétique comportant, un boîtier (2) comprenant un socle (3) coiffé d'un couvercle (4), le déclencheur comportant aussi un circuit électromagnétique (5) comprenant une armature fixe (6) reposant sur le socle (3), ainsi qu'une armature mobile (7) susceptible d'ouvrir et de fermer le circuit électromagnétique (5), ladite armature fixe (6) étant prise entre le socle (3) et le couvercle (4), **caractérisé en ce que** le socle (3) comprend une zone (72) déformable élastiquement, apte à s'enfoncer sous la pression de l'armature (6), les dimensions et la conformation du socle (3), du couvercle (4) et de l'armature fixe (6) étant aptes à permettre le serrage de l'armature fixe (6) entre le couvercle (4) et ladite zone déformable (72) qui la sollicite vers le couvercle sous l'effet de son élasticité propre.

2. Déclencheur électromagnétique selon la revendication 1, **caractérisé en ce que** le socle (3) comporte, dans ladite zone déformable (72), une surface d'appui (74) localisée, par l'intermédiaire de laquelle le socle (3) est en contact avec l'armature fixe (6).

3. Déclencheur électromagnétique selon la revendication 2, **caractérisé en ce que** ladite surface d'appui (74) appartient à un pion (73) saillant du socle (3) dans ladite zone déformable (72).

4. Déclencheur électromagnétique selon la revendication 3, **caractérisé en ce que** ledit pion (73) occupe une position médiane dans ladite zone déformable (72).

5. Déclencheur électromagnétique selon la revendication 4, **caractérisé en ce que** ladite zone déformable (72) s'amincit depuis son bord vers son centre.

6. Déclencheur électromagnétique selon l'une des revendications 1 à 5, **caractérisé en ce que** l'armature fixe (6) se trouve positionnée, au droit de ladite zone déformable (72) par quatre tétons (69, 70) appartenant au reste du socle (3) et encadrant ladite zone déformable (72).

7. Déclencheur électromagnétique selon l'une des revendications 1 à 6, **caractérisé en ce que** le couvercle (4) présente une surface de butée (88) regardant ladite zone déformable (72), et par laquelle il prend appui sur l'armature fixe (6) à l'opposée de ladite zone déformable (72).

8. Déclencheur électromagnétique selon la revendication 7, **caractérisé en ce que** ladite surface de butée (88) appartient à une nervure (86) saillant d'une paroi (78, 79) du couvercle (4).

9. Déclencheur électromagnétique selon l'une des revendications 1 à 8, **caractérisé en ce que** le socle (3) et le couvercle (4) sont assemblés par encliquetage.

10. Déclencheur électromagnétique selon la revendication 9, **caractérisé en ce que** le socle (3) présente des dents (65) en saillie aptes à coopérer, lors de l'assemblage, avec des fenêtres (82) pratiquées dans le couvercle (4).

11. Déclencheur électromagnétique selon l'une des revendications 1 à 10, **caractérisé en ce que** ladite armature fixe (6) est en forme de U, et comporte une première et une deuxième branches (8, 9) reliées par une base (10) qui se trouve serrée entre le socle (3) et le couvercle (4).

12. Déclencheur électromagnétique selon l'une des revendications 1 à 11, **caractérisé en ce que** ladite armature mobile (7) est une palette pivotante apte à occuper deux positions d'équilibre stable, à savoir une position de travail dans laquelle elle se trouve plaquée contre l'armature fixe (6) et ferme le circuit électromagnétique (5), et une position de repos dans laquelle elle est écartée de l'armature fixe (6) et ouvre le circuit électromagnétique (5).

13. Déclencheur électromagnétique selon l'une des revendications 1 à 12, **caractérisé en ce qu'**il comporte une bobine (11) comprenant une carcasse (12) sur laquelle est enroulé un bobinage (13), ladite carcasse (12) étant enfilée sur l'armature fixe (6) et solidaire du boîtier (2).

14. Déclencheur électromagnétique selon la revendication 13, **caractérisé en ce que** la carcasse (12) est montée rigidement par rapport au boîtier (2) et flottante par rapport à l'armature fixe (6).

15. Déclencheur électromagnétique selon la revendication 14, **caractérisé en ce que** la carcasse (12) comporte un premier et un deuxième flasques (91, 92) reliés par une âme (93) creuse enfilée sur l'armature fixe (6), la carcasse (12) étant solidarisée au socle (3).

16. Déclencheur électromagnétique selon la revendication 15, **caractérisé en ce que** la conformation du socle (3), de l'armature fixe (6) et de la carcasse (12) sont choisis pour qu'il existe de toute part un jeu (J1 à J5) entre l'armature fixe (6) et l'âme (93) de la carcasse (12).

17. Déclencheur électromagnétique selon la revendication 15 ou 16, **caractérisée en ce que** l'armature fixe (6) est en forme de U, et comporte une première et une deuxième branches (8, 9) reliées par une base (10), la carcasse (12) de ladite bobine (11) étant enfilée sur ladite première branche (8), un jeu (J1 à J5) étant prévu entre l'âme (83) de la carcasse (12) et la première branche (8) d'une part, entre le premier flasque (91) et la base (10) d'autre part.

18. Déclencheur électromagnétique selon l'une des revendications 15 à 17, **caractérisé en ce que** la carcasse (12) est munie d'un pied (95) saillant du premier flasque (91), et enfoncé dans un trou (66) complémentaire dans le socle (3), ledit pied (95) étant enfoncé dans ledit trou (66) selon une profondeur prédéterminée telle que l'armature fixe (6) présente une partie qui s'étend au-delà du deuxième flasque (92), cependant qu'il existe un jeu (J5) entre le premier flasque (91) et l'armature fixe (6).

19. Déclencheur électromagnétique selon la revendication 18, **caractérisé en ce que** les dimensions relatives du pied (95) et du trou (66) sont choisies pour que le pied (95) soit monté serré dans le trou (66), de sorte que la carcasse (12) soit maintenue dans une position fixe prédéterminée.

20. Déclencheur électromagnétique selon la revendication 18 ou 19, **caractérisé en ce que** le pied (95) présente deux trous (96) traversants dans chacun desquels est inséré un picot (97) métallique saillant de part et d'autre dudit trou traversant (96) et solidaire de la carcasse (12).

21. Déclencheur électromagnétique selon la revendication 20, **caractérisé en ce que** ledit picot (97) présente une butée (100) qui vient s'appliquer contre une surface d'appui (101) prévue dans ledit trou traversant (96), ainsi qu'une partie repliée (102) qui vient se loger dans une encoche (103) complémentaire prévue dans la carcasse (12), pour que le picot (97) se trouve immobilisé par rapport audit pied (95).

## Claims

1. An electromagnetic release device comprising, in a casing (2) comprising a support (3) capped by a cover (4), an electromagnetic circuit (5) comprising a fixed core (6) resting on the support (3), as well as a moveable core (7) adapted to open and close the electromagnetic circuit (5), said fixed core (6) being received between the support (3) and the cover (4), **characterized in that** the support (3) comprises an elastically deformable region (72), adapted to be depressed by being pushed on by the core (6), the dimensions and the form of the support (3), of the cover (4) and of the fixed core (6) being adapted to enable the fixed core (6) to be clamped between the cover (4) and said deformable region (72) which urges it towards the cover (3) under the effect of its own elasticity.

2. An electromagnetic release device according to claim 1, **characterized in that** the support (3) comprises, in said deformable region (72), a localized bearing surface (74), through which the support (3) is in contact with the fixed core (6).

3. A electromagnetic release device according to claim 2, **characterized in that** said bearing surface (74) belongs to a projection (73) projecting from the support (3) in said deformable region (72).

4. A electromagnetic release device according to claim 3, **characterized in that** said projection (73) occupies a median position in said deformable region (72).

5. An electromagnetic release device according to claim 4, **characterized in that** said deformable region (72) gets thinner from its edge towards its centre.

6. An electromagnetic release device according to one of claims 1 to 5, **characterized in that** the fixed core (6) is positioned, in register with the deformable region (72), by four nipples (69, 70) belonging to the rest of the support (3) and bounding said deformable region (72).

7. An electromagnetic release device according to one of claims 1 to 6, **characterized in that** the cover (4) has a stop surface (88) facing said deformable region (72), and by which it bears on the fixed core (6) on the opposite side from the deformable region (72).

8. A electromagnetic release device according to claim 7, **characterized in that** said bearing surface (88) belongs to a rib (86) projecting from a wall (78,79) of the cover (4).

9. An electromagnetic release device according to one of claims 1 to 8, **characterized in that** the support (3) and the cover (4) are assembled by snap-fitting.

10. An electromagnetic release device according to claim 9, **characterized in that** the support (3) has projecting teeth (65) adapted to cooperate, during the assembly, with windows (82) formed in the cover (4).

11. An electromagnetic release device according to one of claims 1 to 10, **characterized in that** said fixed core (6) is U-shaped, and comprises a first and a second arm (8, 9) connected by a base (10) which is clamped between the support (3) and the cover (4).

12. An electromagnetic release device according to one of claims 1 to 11, **characterized in that** said moveable core (7) is a pivoting armature adapted to occupy two positions of stable equilibrium, i.e. a working position in which it is pressed against the fixed core (6) and closes the electromagnetic circuit (5), and a resting position in which it is separated from the fixed core (6) and opens the electromagnetic circuit (5).

13. An electromagnetic release device according to one of claims 1 to 12, **characterized in that** it comprises a coil (11) comprising a former (12) on which a winding (13) is wound, said former (12) being threaded onto the fixed core (6) and attached to the casing (2).

14. An electromagnetic release device according to claim 13, **characterized in that** the former (12) is rigidly mounted with respect to the casing (2) and floating with respect to the fixed core (6).

15. An electromagnetic release device according to claim 14, **characterized in that** the former (12) comprises first and second flanges (91, 92) connected by a hollow mid-part (93) threaded onto the fixed core (6), the former (12) being attached to the support (3).

16. An electromagnetic release device according to claim 15, **characterized in that** the form of the support (3), of the fixed core (6) and of the former (12) are chosen in order for there to be play (J1 to J5) at all points between the fixed core (6) and the mid-part (93) of the armature (12)

17. An electromagnetic release device according to claim 15 or 16, **characterized in that** the fixed core (6) is U-shaped, and comprises a first and a second arm (8, 9) connected by a base (10), the former (12) of said coil (11) being threaded onto said first arm (8), play (J1 to J5) being provided between the mid-part (83) of the former (12) and the first arm (8), as well as between the first flange (91) and the base (10).

18. A electromagnetic release device according to one of claims 15 to 17, **characterized in that** the former (12) is provided with a foot (95) projecting from the first flange (91), and inserted into a corresponding hole (66) in the support (3), said foot (95) being inserted into said hole (66) to a predetermined depth such that the fixed core (6) presents a portion which extends beyond the second flange (92), with there nevertheless being play (J5) between the first flange (91) and the fixed core (6).

19. An electromagnetic release device according to claim 18, **characterized in that** the relative dimensions of the foot (95) and of the hole (66) are chosen in order for the foot (95) to be a tight fit in the hole (66), such that the former (12) is held in a predetermined fixed position.

20. An electromagnetic release device according to claim 18 or 19, **characterized in that** the foot (95) has two through holes (96) in each of which is inserted a metal pin (97) projecting either side of said through hole (96) and fastened to the former (12).

21. An electromagnetic release device according to claim 20, **characterized in that** said pin (97) has a stop (100) which comes into abutment with a bearing surface (101) provided in said through hole (96), as well as a folded portion (102) which locates in a corresponding cut-out (103) provided in the former (12), such that the pin (97) is prevented from moving with respect to said foot (95).

## Patentansprüche

1. Elektromagnetischer Auslöser, umfassend ein Gehäuse (2) mit einem von einem Deckel (4) bedeckten Sockel (3), wobei der Auslöser auch einen elektromagnetischen Kreis (5) umfasst, der eine feststehende Armatur (6), die auf dem Sockel (3) aufliegt, sowie eine bewegliche Armatur (7) besitzt, die den elektromagnetischen Kreis (5) öffnen und schließen kann, wobei die feststehende Armatur (6) zwischen dem Sockel (3) und dem Deckel (4) ergriffen ist, **dadurch gekennzeichnet, dass** der Sockel (3) eine elastisch verformbare Zone (72) besitzt, die geeignet ist, sich unter dem Druck der Armatur (6) einzudrücken, wobei die Abmessungen und die Ausbildung des Sokkels (3), des Deckels (4) und der feststehenden Armatur (6) geeignet sind, die Festklemmung der feststehenden Armatur (6) zwischen dem Deckel (4) und der verformbaren Zone (72) zu gestattet, die sie unter der Einwirkung ihrer eigenen Elastizität auf den Deckel (4) zu beaufschlagt.

2. Elektromagnetischer Auslöser nach Anspruch 1, **dadurch gekennzeichnet, dass** der Sockel (3) in der verformbaren Zone (72) eine lokalisierte Auflagefläche (74) aufweist, über die der Sockel (3) mit der feststehenden Armatur (6) in Kontakt ist.

3. Elektromagnetischer Auslöser nach Anspruch 2, **dadurch gekennzeichnet, dass** die Auflagefläche (74) zu einem Zapfen (73) gehört, der an dem Sockel (3) in der verformbaren Zone (72) vorsteht.

4. Elektromagnetischer Auslöser nach Anspruch 3, **dadurch gekennzeichnet, dass** der Zapfen (73) in der verformbaren Zone (72) eine mittlere Stellung einnimmt.

5. Elektromagnetischer Auslöser nach Anspruch 4, **dadurch gekennzeichnet, dass** die verformbare Zone (72) von ihrem Rand auf ihre Mitte zu dünner wird.

6. Elektromagnetischer Auslöser nach einem der Ansprüche 1 bis 5, **dadurch gekennzeichnet, dass** die feststehende Armatur (6) auf Höhe der verformbaren Zone (72) durch vier Stifte (69, 70) positioniert ist, die zum Rest des Sockels (3) gehören und die verformbare Zone (72) umrahmen.

7. Elektromagnetischer Auslöser nach einem der Ansprüche 1 bis 6, **dadurch gekennzeichnet, dass** der Deckel (4) eine der verformbaren Zone (72) zugewandte Anschlagsfläche (88) aufweist, über die er sich auf der feststehenden Armatur (6) auf der der verformbaren Zone (72) entgegengesetzten Seite abstützt.

8. Elektromagnetischer Auslöser nach Anspruch 7, **dadurch gekennzeichnet, dass** die Anschlagsfläche (88) zu einer Rippe (86) gehört, die an einer Wand (78, 79) des Deckels (4) vorsteht.

9. Elektromagnetischer Auslöser nach einem der Ansprüche 1 bis 8, **dadurch gekennzeichnet, dass** der Sockel (3) und der Deckel (4) durch Einklinken zusammengefügt sind.

10. Elektromagnetischer Auslöser nach Anspruch 9, **dadurch gekennzeichnet, dass** der Sockel (3) vorstehende Zähne (65) aufweist, die geeignet sind, bei dem Zusammenbau mit in dem Deckel (4) vorgesehenen Fenstern (82) zusammenzuwirken.

11. Elektromagnetischer Auslöser nach einem der Ansprüche 1 bis 10, **dadurch gekennzeichnet, dass** die feststehende Armatur (6) U-förmig ist und einen ersten und einen zweiten Schenkel (8, 9) aufweist, die durch eine Basis (10) verbunden sind, die zwischen dem Sockel (3) und dem Deckel (4) eingeklemmt ist.

12. Elektromagnetischer Auslöser nach einem der Ansprüche 1 bis 11, **dadurch gekennzeichnet, dass** die bewegliche Armatur (7) eine verschwenkbare Palette ist, die geeignet ist, zwei stabile Gleichgewichtsstellungen einzunehmen, und zwar eine Arbeitsstellung, in der sie an die feststehende Armatur (6) angelegt ist und den elektromagnetischen Kreis (5) schließt, und eine Ruhestellung, in der sie von der feststehenden Armatur (6) entfernt ist und den elektromagnetischen Kreis (5) öffnet.

13. Elektromagnetischer Auslöser nach einem der Ansprüche 1 bis 12, **dadurch gekennzeichnet, dass** er eine Spule (11) mit einem Spulenkörper (12) aufweist, auf den eine Wicklung (13) aufgewickelt ist, wobei der Spulenkörper (12) auf die feststehende Armatur (6) aufgesteckt und mit dem Gehäuse (2) fest verbunden ist.

14. Elektromagnetischer Auslöser nach Anspruch 13, **dadurch gekennzeichnet, dass** der Spulenkörper (12) bezüglich des Gehäuses (2) starr und bezüglich der feststehenden Armatur (6) schwimmend montiert ist.

15. Elektromagnetischer Auslöser nach Anspruch 14, **dadurch gekennzeichnet, dass** der Spulenkörper (12) eine erste und eine zweite Wange (91, 92) aufweist, die durch einen auf die feststehende Armatur (6) aufgesteckten hohlen Kern (93) verbunden sind, wobei der Spulenkörper (12) an dem Sockel (3) befestigt ist.

16. Elektromagnetischer Auslöser nach Anspruch 15, **dadurch gekennzeichnet, dass** die Ausbildung des Sockels (3), der feststehenden Armatur (6) und des Spulenkörpers (12) so gewählt sind, dass überall ein Spiel (J 1 bis J5) zwischen der feststehenden Armatur (6) und dem Kern (93) des Spulenkörpers (12) besteht.

17. Elektromagnetischer Auslöser nach Anspruch 15 oder 16, **dadurch gekennzeichnet, dass** die feststehende Armatur (6) U-förmig ist und einen ersten und einen zweiten Schenkel (8, 9) besitzt, die durch eine Basis (10) miteinander verbunden sind, wobei der Spulenkörper (12) der Spule (11) auf den ersten Schenkel (8) aufgesteckt ist, wobei ein Spiel (J1 bis J5) zwischen dem Kern (83) des Spulenkörpers (12) und dem ersten Schenkel (8) einerseits, zwischen der ersten Wange (91) und der Basis (10) andererseits vorgesehen ist.

18. Elektromagnetischer Auslöser nach einem der Ansprüche 15 bis 17, **dadurch gekennzeichnet, dass** der Spulenkörper (12) mit einem an der ersten Wange (91) vorspringenden Fuß (95) versehen ist, der in ein ergänzendes Loch (66) in dem Sockel (3) eingesteckt ist, wobei dieser Fuß (95) in das Loch (66) über eine solche vorbestimmte Tiefe eingesteckt ist, dass die feststehende Armatur (6) einen Teil aufweist, der sich jenseits der zweiten Wange (92) erstreckt, während ein Spiel (J5) zwischen der ersten Wange (91) und der feststehenden Armatur (6) besteht.

19. Elektromagnetischer Auslöser nach Anspruch 18, **dadurch gekennzeichnet, dass** die relativen Abmessungen des Fußes (95) und des Lochs (66) so gewählt sind, das der Fuß (95) in dem Loch (66) festgeklemmt montiert ist, so dass der Spulenkörper (12) in einer vorbestimmten feststehenden Stellung gehalten ist.

20. Elektromagnetischer Auslöser nach Anspruch 18 oder 19, **dadurch gekennzeichnet, dass** der Fuß (95) zwei durchgehende Löcher (96) aufweist, in deren jedem ein metallischer Stift (97) eingeführt ist, der zu beiden Seiten des durchgehenden Lochs (96) vorsteht und mit dem Spulenkörper (12) fest verbunden ist.

21. Elektromagnetischer Auslöser nach Anspruch 20, **dadurch gekennzeichnet, dass** der Stift (97) einen Anschlag (100) aufweist, der an einer Anlagefläche (101) zum Anliegen kommt, die in dem durchgehenden Loch (96) vorgesehen ist, sowie einen umgebogenen Teil (102), der in einen in dem Spulenkörper (12) vorgesehenen ergänzenden Einschnitt (103) untergebracht ist, so dass der Stift (97) bezüglich des Fußes (95) blockiert ist.
